# FASCICULE DE BREVET EUROPEEN

(11) **EP 2 915 914 B1**
(45) Date de publication et mention de la délivrance du brevet: **11.04.2018**
(21) Numéro de dépôt: 15305309.5
(22) Date de dépôt: 27.02.2015
(51) Int. Cl.: D06F 58/10, D06F 73/02, A47B 61/04, A47L 23/20

(54) **Ensemble mobilier pour le stockage et le séchage d'articles vestimentaires et chaussures**
Möbeleinheit zum Lagern und Trocknen von Bekleidungsartikeln und Schuhen
Furniture assembly for storing and drying clothing garments and footwear

(30) Priorité: 03.03.2014 FR 1451676
(43) Date de publication de la demande: 09.09.2015
(73) Titulaire: Soreau, Gilles, 72200 La Fleche (FR)
(72) Inventeur: Soreau, Gilles, 72200 La Fleche (FR)
(74) Mandataire: Ipside

(56) Documents cités:
- EP-A1- 0 627 519
- EP-A1- 2 642 016
- EP-A2- 0 473 567
- CN-Y- 201 389 008
- US-A- 5 152 077
- US-A1- 2005 050 762
- US-A1- 2011 074 256

## Description

La présente invention concerne un ensemble mobilier permettant le stockage, l'entreposage ou le rangement d'articles vestimentaires tels que des vêtements et des chaussures, notamment des bottes, l'ensemble étant destiné à constituer un meuble utilisé dans des collectivités d'ordre professionnel, sportif, associatif, etc.

De tels ensembles mobiliers comportent de façon usuelle une série de casiers, placards ou enceintes juxtaposés, dénommés « vestiaires ». Chaque vestiaire, fermé par une porte, est destiné à contenir les effets personnels, incluant les vêtements et chaussures, d'un utilisateur/trice. Les vestiaires individuels sont alignés les uns contre les autres en série.

Dans la plupart des cas, les effets ou articles vestimentaires sont rangés dans les vestiaires, tels quels, et chaque utilisateur dispose d'une clef permettant d'accéder à son propre vestiaire.

Dans certaines applications, certains domaines ou certains types d'utilisation, les articles vestimentaires, notamment les chaussures, sont humides ou mouillées et il est nécessaire de les sécher.

De façon usuelle, les vestiaires de rangement ne sont pas destinés à permettre le séchage des articles vestimentaires.

De façon connue, la seule alternative est :
- soit d'ajouter aux vestiaires déjà en place, une installation spécifique de ventilation et de chauffage pour permettre le séchage des vêtements tels que les chaussures ou bottes de chantier par exemple ;
- soit de concevoir un ensemble vestiaire incluant une installation de chauffage et ventilation.

Dans les deux cas ci-dessus, ceci conduit à un ensemble encombrant et onéreux.

Le second cas est illustré par exemple par le brevet français n° 2909105 montrant un ensemble de placards ou vestiaires individuels alignés et dans chacun desquels est prévu une alimentation en air chaud et une évacuation de l'air chaud chargé d'humidité.

Ce système connu présente des inconvénients :
- Il est complexe de part sa conception, et présente donc un coût élevé puisqu'il est réalisé spécifiquement pour de telles applications où les effets rangés dans chaque vestiaire doivent être séchés ;
- Il est en outre encombrant ;
- De plus, chaque alvéole ou vestiaire individuel présente un volume unique sans distinction des différents effets tels que bottes, vestes, pantalons, etc., ce qui est limitatif en termes de convivialité et de sécurité sanitaire.

La demande de brevet européen EP 2 642 016 A1 illustre également un ensemble de placards ou vestiaires individuels dans chacun desquels est prévu une alimentation en air chaud et une évacuation de l'air chaud chargé d'humidité. Ces placards se présentent sous la forme d'armoires dans lesquelles des moyens de soufflage et de chauffage de l'air sont intégrés dans un compartiment inférieur intégré à l'armoire et faisant partie de la structure de cette dernière.

L'encombrement des ensembles connus de vestiaires et installation de séchage, qu'ils soient incorporés aux vestiaires ou qu'ils soient conçus à l'origine, est d'autant plus gênant que l'espace ainsi occupé par l'ensemble mobilier, l'est au détriment de l'espace destiné aux utilisateurs/utilisatrices pour s'asseoir (bancs) et/ou déambuler dans la salle de vestiaires.

La présente invention remédie à cette situation et propose un ensemble mobilier destiné à l'entreposage d'articles vestimentaires, permettant également le séchage d'au moins une partie ou de la totalité de ces derniers, de conception simple et peu onéreuse, et le tout présentant un encombrement réduit sans sacrifier à la convivialité d'utilisation, ni l'efficacité du séchage. L'ensemble mobilier de l'invention présente également l'avantage de s'adapter aux vestiaires déjà existants.

A cette fin, selon l'invention, l'ensemble mobilier ou installation destinée à entreposer des articles vestimentaires et/ou chaussures, et pour le séchage de ces derniers, du type comportant, d'une part au moins une enceinte de stockage des articles vestimentaires et/ou chaussures, et d'autre part des moyens de ventilation et circulation d'air chaud ou réchauffé, sur lesdits articles vestimentaires et/ou chaussures, en vue de leur séchage, est caractérisé en ce qu'il comporte au moins un bloc dont l'intérieur forme ladite enceinte qui incorpore au moins une partie desdits moyens de ventilation, et ledit bloc comprenant en outre une surface supérieure destinée aux utilisateurs/utilisatrices, du type banc.

Ainsi, l'ensemble fonctionnel est de type monobloc. Il présente un encombrement réduit et d'occupation volumique optimal, puisque la surface formant banc permet aux utilisateurs de s'asseoir et/ou de poser leur sac ou le pied pour éventuellement enfiler leurs chaussures, tandis que l'enceinte incorpore au moins en partie les moyens de ventilation, ce qui permet d'économiser de l'espace, sans sacrifier l'efficacité de l'opération de séchage des articles vestimentaires disposés à l'intérieur, et de garantir la sécurité des utilisateurs qui ainsi ne sont pas en contact direct avec des éléments électriques.

Selon une forme préférée de réalisation, ledit bloc est apte à former une assise ou base sur laquelle est apte à reposer et/ou être fixé au moins un placard, casier ou vestiaire individuel, destiné à recevoir et entreposer des articles vestimentaires et/ou chaussures et/ou effets personnels d'utilisateur/trice.

Les moyens de ventilation comportent des moyens d'aspiration de l'air tempéré du local où se trouve l'ensemble mobilier, tandis que selon une variante, les moyens de ventilation incluent des moyens d'aspiration de l'air extérieur et des moyens de chauffage dudit air aspiré.

Les moyens de réchauffage ou chauffage de l'air sont associés à un thermomètre et un système de déclenchement, de manière à chauffer l'air provenant du local ou de l'extérieur lorsque celui-ci présente une température inférieure à un seuil donné, par exemple 20°C.

Des dispositifs de traitement de l'air sont prévus dans l'enceinte du bloc, tels que par exemple des moyens de vaporisation et/ou d'évaporation de produit déodorant, de produit fongicide, bactéricide, etc.

De préférence, l'enceinte du bloc est est apte à recevoir au moins des chaussures telles qu'une paire de chaussures ou de bottes.

De plus, l'enceinte du bloc inclut des moyens de cloisonnement (permettant une séparation entre l'espace de rangement des chaussures et le volume accueillant le système de chauffage) et aptes à réaliser un passage forcé de l'air chaud ou réchauffé sur lesdites chaussures inclus dans l'espace intérieur dudit bloc, tels que comprenant des orifices traversant.

L'invention est également relative à un ensemble mobilier comprenant au moins un bloc de l'invention précité et au moins un vestiaire ou casier individuel, en particulier le ou les vestiaires étant agencés au-dessus dudit bloc et/ou reposant sur celui-ci. Par exemple, deux vestiaires formant chacun une alvéole individuelle sont agencés sur un bloc.

De manière avantageuse, chaque vestiaire ou casier individuel est relié à l'espace intérieur dudit bloc creux pour recevoir l'air chaud ou réchauffé issu de dernier pour permettre le chauffage d'articles vestimentaires disposés à l'intérieur des casiers/vestiaires, tandis que le bloc accueille les chaussures.

A l'intérieur du bloc est prévu un conduit unique, relié par des orifices à chaque ou chacun des casiers/vestiaires individuels.

Des moyens d'évacuation de l'air chaud, chargé d'humidité, sont prévus au sommet de chaque vestiaire/casier.

De préférence, ces moyens d'évacuation présentent un conduit commun, relié auxdites sorties d'évacuation de chaque vestiaire/casier, et ledit conduit étant relié vers l'extérieur ou à un moyen de traitement de l'air chargé d'humidité.

L'ensemble comporte de préférence deux ou plusieurs casiers/vestiaires individuels contigus.

L'invention sera bien comprise à la lumière de la description qui suit se rapportant à un exemple illustratif, mais non limitatif, en correspondance avec les dessins annexés dans lesquels :
- La figure 1 est une vue en perspective schématique d'un ensemble mobilier de vestiaire comportant une série de vestiaires individuels alignés, disposés dans un local.
- La figure 2 est une vue partielle de l'ensemble de la figure 1 montrant deux vestiaires contigus et le banc associé.
- La figure 3 est une vue éclatée en perspective de l'ensemble mobilier montré sur la figure 2.
- La figure 4 est une vue schématique en coupe transversale selon un plan vertical de l'ensemble de la figure 2.
- La figure 5 est une vue en perspective éclatée du bloc inférieur dont les parois délimitent la partie inférieure formant banc.

Les notions de « frontal », « avant », « latéral », « arrière », « supérieure », « inférieure » qualifient la position ou la fonction d'un élément disposé dans l'ensemble mobilier de l'invention en fonctionnement normal.

En référence à la figure 1, l'invention est décrite au regard d'un ensemble mobilier (ou meuble) 1 représenté en perspective, disposé dans un local délimité par un sol ou plancher 2, un plafond 3, un mur de fond 4 et un mur latéral, dont une partie seulement est montrée.

Le meuble 1 comporte :
- d'une part au moins un bloc 6 d'assise ou de support et de chauffage selon l'invention, de forme parallélépipédique et reposant sur le sol ou plancher 2 ;
- d'autre part une série de compartiments, casiers ou vestiaires 7, contigus, parallèles, chacun de forme parallélépipédique allongée d'axe vertical, dont une partie d'entre eux porte les références respectives 7A, 7B, 7C, 7D, 7E.

Chaque vestiaire 7A, 7B, 7C, etc. se décompose en deux sous espaces fermés 7AB, 7AC. Chaque sous espace fermé 7AB, 7AC est apte et destiné à contenir des articles vestimentaires ou effets personnels (non représentés), et est muni d'une porte 8AB, 8AC.

Par exemple, le premier sous espace fermé 7AB contient des effets propres dits 'de ville' et le second sous espace 7AC contenant le vêtement de travail, de chantier.

Chaque vestiaire 7 est dit « individuel » en ce qu'il est destiné à contenir les effets d'une personne, qui dispose d'une clé pour ouvrir les portes 8AB et 8AC pour accéder aux sous espaces intérieurs 7AB et 7AC correspondants.

Les vestiaires contigus 7A, 7B, 7C, etc. (figure 1) sont disposés de manière à reposer sur le bloc 6 d'assise, et à ce qu'ils laissent libres une partie de la face supérieure 9B horizontale du bloc 6. Cette face 9B est destinée à permettre aux utilisateurs/trices par exemple de s'assoir, poser leurs sacs, poser un pied pour lacer/délacer une chaussure.

Le bloc 6 de l'invention est destiné à être associé à un ou plusieurs vestiaires 7, de préférence pas plus de quatre. Aussi, pour un meuble 1 d'une certaine longueur, une succession de blocs contigus 6A, 6B, etc., de forme générale parallélépipédique, sont prévus.

Chaque bloc 6A, 6B comporte :
- une face supérieure respectivement 9A 9B, 9C, etc., horizontale, apte à servir de banc,
- une face frontale verticale 10A, 10B, 10C, etc., chacune munie d'une ouverture 11A, 11B, 11C, etc. (dont le rôle est expliqué ultérieurement),
- deux faces latérales parallèles, dont seule la face latérale 12 du bloc 6A d'extrémité est visible sur la figure 1. Les blocs 6A, 6B, etc...sont aboutés par leur face latérale.

La face latérale d'extrémité 12 du bloc d'extrémité 6A comporte en outre une ouverture 13, formé d'une pluralité de trous, et associée à une grille 130, et par où est apte à pénétrer l'air (flèche F) du local, dans ledit bloc d'extrémité 6A, comme expliqué plus loin.

La figure 2 montre en perspective une partie de l'ensemble mobilier de la figure 1, à savoir un vestiaire 7A par exemple, comprenant deux sous espaces intérieurs 7AB et 7AC, avec leur portes 8AB et 8AC. Le vestiaire 7A repose sur un bloc 6B, les autres vestiaires contigus (7B, 7C, etc.) étant omis pour des raisons de clarté.

Selon une forme de réalisation, telle que montrée, chaque sous bloc d'assise de la série référencée 6, est associé à un vestiaire 7A de la série référencée 7.

Sur la partie supérieure des sous espaces intérieurs 7AB et 7AC est disposé un caisson parallélépipédique 14, d'axe horizontal transversal à l'alignement des vestiaires contigus. La face supérieure horizontale 15, commune à tous les vestiaires 7A, 7B, 7C, est traversée par des conduits d'évacuation respectifs 16B, 16C, à savoir un conduit par vestiaire. Chaque conduit de la série 16 relie l'intérieur du vestiaire correspondant à l'intérieur du caisson transversal 14.

La figure 3 montre en perspective l'ensemble mobilier de la figure 2 en vue éclatée, chaque élément étant montré détaché ou démonté, pour les besoins de la compréhension. Les portes 8AB et 8AC sont montrées ouvertes.

A l'intérieur de chaque sous espace intérieur 7AB, 7AC d'un vestiaire 7A est prévue une étagère 17B, 17C horizontale (support de cintres) de profondeur inférieure à celle du vestiaire pour laisser le passage d'air (flèches KB, KC).

De même, le plancher 18B, 18C de chaque sous espace intérieur 7AB, 7AC est pourvu d'une ouverture respectivement 19B, 19C, chacune associée à une grille et disposée en regard d'une ouverture 20B prévue sur la face supérieure 21B du bloc 6B. Ceci permet le passage d'air (flèches IB, IC) entre d'une part les sous espaces intérieurs respectifs (7AB, 7AC) de chaque vestiaire (7A) et d'autre part du bloc creux 6B.

La face supérieure 9B du bloc 6B est articulée selon un axe horizontal, transversal à l'alignement des vestiaires, de manière à constituer un couvercle d'accès à l'intérieur du sous bloc 6B.

Selon la forme de réalisation montrée, il est prévu un couvercle 9B pour un bloc 6B, et donc pour deux vestiaires 7B, 7C contigus.

Le bloc creux 6B est délimité par les parois latérales 12B et 12C, la face frontale 10B, la face arrière 22B, tandis que la partie supérieure comprend d'une part le couvercle avant 9B et d'autre part la face supérieure arrière 21B.

Il est prévu dans le bloc 6B un compartiment 23B destiné à recevoir des articles personnels, vestimentaires, rendus humides ou mouillés par utilisation, et qu'il est nécessaire de sécher. Ces articles peuvent par exemple notamment être des chaussures ou des bottes.

Le compartiment 23B à chaussures est délimité par les panneaux suivants:
- frontal 24B, rectangulaire, pourvu d'une ouverture 25 B formée d'une multitude de trous ;
- latéraux 26B et 26C de forme générale rectangulaire, avec un épaulement arrière ;
- inférieur 27B ;
- supérieurs, respectivement le couvercle 9B du bloc 6B, et un panneau 28B en forme de L (vu en coupe transversale), dans lequel est prévu l'ouverture 20B mentionnée ci-dessus.

Le bloc 6B est avantageusement dimensionné de façon à constituer un compartiment à chaussures pour deux paires de chaussures.

Sur la figure 4, en coupe transversale selon un plan vertical du vestiaire 7B et du bloc 6B, on retrouve les mêmes éléments portant les mêmes références.

Le compartiment 23B est ainsi de forme et volume adapté à recevoir des chaussures, et notamment des bottes, agencées de manière sensiblement horizontale (légèrement inclinée), la semelle des bottes étant sensiblement verticale et la tige tournée vers l'arrière (figure 4).

Les panneaux et parois constituant les vestiaires, le bloc et le compartiment intérieur 23 pour chaussures, sont en tout matériau approprié, tel que bois, plastique ou métal.

Sont associés à chaque bloc creux 6 de l'invention des moyens de ventilation, de séchage, et de chauffage de l'air provenant du local, et plus précisément des moyens aptes à aspirer l'air du local, chauffer celui-ci si nécessaire et le refouler dans chaque bloc et dans chaque vestiaire, et évacuer l'air humide des vestiaires vers l'extérieur du local (ou vers des moyens de déshumidification, non représentés et connus).

Ces moyens comportent au moins :
1. un ventilateur aspirant l'air vers l'intérieur du bloc 6 ;
2. un moyen de chauffage de l'air, tel qu'une résistance électrique ;
3. un conduit d'évacuation hors des vestiaires, à savoir les conduits 16B et 16C mentionnés précédemment (figure 3) ;
4. un caisson d'évacuation 14 transversal au dessus des vestiaires, dont au moins une extrémité 14A (figure 1) est reliée à l'extérieur du local.

Les ventilateur et moyen de chauffage sont disposés l'un proche de l'autre, dans un boitier placé dans le bloc creux 6.

Ce boitier peut être disposé selon deux solutions alternatives et/ou cumulatives :
- figures 3, 4 et 5 : boitier 31 disposé à l'arrière, sous la paroi supérieure 21B du bloc, et qui contient un ventilateur 34 et une résistance 35 ; le boitier 31 communique avec le local par l'ouverture 13B latérale (figues 1, 2 et 3), voir flèche F, G1, G2 des figures 1 et 3.
- figures 1, 3, 4 et 5 : boitier 32 disposé à l'avant du bloc et proche du sol ou plancher, qui contient un ventilateur 36 et une résistance 37 ; le boitier 32 communique (flèche H des figures 3 et 4) avec l'intérieur du bloc 6B par l'ouverture 11B prévue dans la paroi frontale 10B du bloc 6B.

La figure 4 montre les deux solutions ensemble, pour des raisons de clarté, étant entendu que ces dernières sont de préférence alternatives.

Selon la première solution, il est prévu au moins un boitier 31 (ventilateur et résistance) à l'arrière du bloc (précisément dans le bloc 6B d'extrémité de l'ensemble mobilier), tandis que selon la seconde solution, il est prévu un boitier 32 (ventilateur et résistance) pour chaque bloc creux de la série de blocs alignés et contigus.

Les figures 3 et 4 montrent le cheminement de l'air par les flèches suivantes :
- F, G1, G2 : air aspiré depuis le local dans le bloc,
- G3 : air circulant dans le bloc,
- H : air circulant depuis l'intérieur du bloc vers le compartiment 23B à chaussures via le panneau frontal 24B doté de l'ouverture 25B constituée de la multitude de trous,
- IB, IC et JB, JC : air chargé d'humidité prélevée des chaussures et évacué hors du compartiment 23B, vers l'intérieur du vestiaire correspondant 7A ; plus précisément, le flux H se divise en deux flux distincts (respectivement IB-JB et IC-JC) pénétrant chacun dans un sous espace intérieur respectivement 7AB, 7AC du vestiaire.
- KB, KC : air circulant de la partie inférieure de chaque sous espace intérieur 7AB, 7AC, du vestiaire 7A correspondant, vers la partie supérieure de ce dernier (au-dessus des étagères 17B et 17C),
- LB, LC air évacué via les conduits d'évacuation 16B, 16C, vers l'intérieur du caisson supérieur transversal 14, et dans lequel (de manière optionnelle) des moyens d'aspiration complémentaires (non représentés) peuvent être prévus, pour faciliter l'évacuation de l'air humide vers l'extérieur du local ou vers l'extérieur du bâtiment.

Des moyens de régulation (connus en eux-mêmes et non représentés) peuvent être prévus, de manière à déclencher les moyens de chauffage (résistance électrique) de l'air aspiré par les ventilateurs 34/36, lorsque la température de l'air et/ou le taux d'humidité (mesuré par des thermomètres et sondes connus) est inférieure/supérieure à des seuils respectifs donnés.

En outre, des éléments (connus et non représentés) aptes à délivrer des vapeurs, essences odorantes ou autres, pour réaliser par exemple un traitement bactériologique (avec lampe à ozone), peuvent être prévus sur le cheminement de l'air à l'intérieur du bloc et/ou du vestiaire.

Enfin, les ventilateurs et les résistances électriques sont dimensionnés de manière à assurer le séchage approprié des articles disposés dans les vestiaires, en fonction des besoins.

## Revendications

1. Ensemble mobilier (1) ou installation destinée à entreposer des articles vestimentaires et /ou chaussures, et pour le séchage de ces derniers, du type comportant, d'une part au moins une enceinte de stockage des articles vestimentaires et /ou chaussures, et d'autre part des moyens de ventilation et circulation (34, 35, 36, 37) d'air chaud ou réchauffé, sur lesdits articles vestimentaires et /ou chaussures, en vue de leur séchage, ledit ensemble comportant au moins un bloc (6) dont l'intérieur forme ladite enceinte qui incorpore au moins une partie desdits moyens de ventilation (34, 35, 36, 37), ledit bloc (6) est apte à former une assise ou base sur laquelle est apte à reposer et/ou être fixé, en laissant une partie libre de la face supérieure du bloc, au moins un placard (7), casier ou vestiaire individuel, destiné à recevoir et entreposer des articles vestimentaires et/ou chaussures et/ou effets personnels d'utilisateur/trice, **caractérisé en ce que** ledit casier ou vestiaire individuel est susceptible d'être relié à l'espace intérieur dudit bloc (6) creux pour recevoir l'air chaud ou réchauffé issu de ce dernier pour permettre le chauffage desdits articles vestimentaires, et **en ce qu'**il est prévu dans le bloc 6B un compartiment (23B) destiné à recevoir des articles personnels, vestimentaires, tels que des chaussures ou des bottes, et **en ce que** l'enceinte du bloc (6) inclut des moyens de cloisonnement (31, 32), d'une part permettant une séparation entre ledit compartiment (23B) et le boîtier (31) accueillant le système de chauffage (35, 37), et d'autre part aptes à réaliser un passage forcé de l'air chaud ou réchauffé sur lesdites chaussures, tels que comprenant des orifices traversant (13B, 11B).

2. Ensemble selon la revendication 1, **caractérisé en ce qu'**il comprend une surface supérieure (9B) libre horizontale, notamment articulée selon un axe horizontal et transversal à l'alignement des vestiaires, permettant aux utilisateurs/trices par exemple de s'assoir, poser leurs sacs, poser un pied pour lacer/délacer une chaussure.

3. Ensemble selon l'une des revendications 1 ou 2, **caractérisé en ce que** les moyens de ventilation comportent des moyens d'aspiration (34, 36) de l'air tempéré du local où se trouve l'ensemble mobilier, tandis que selon une variante, les moyens de ventilation incluent des moyens d'aspiration (34, 36) de l'air extérieur et des moyens de chauffage (35, 37) dudit air aspiré.

4. Ensemble selon l'une des revendications 1 à 3, **caractérisé en ce que** les moyens de réchauffage (35, 37) ou chauffage de l'air sont associés à un thermomètre et un système de déclenchement, de manière à chauffer l'air provenant du local ou de l'extérieur lorsque celui-ci présente une température inférieure à un seuil donné, par exemple 20°C.

5. Ensemble selon l'une des revendications 1 à 4, **caractérisé en ce que** des dispositifs de traitement de l'air sont prévus dans l'enceinte du bloc (6), tels que par exemple des moyens de vaporisation et/ou d'évaporation de produit déodorant, de produit fongicide, bactéricide, etc.

6. Ensemble selon l'une des revendications 1 à 5, **caractérisé en ce que** l'enceinte du bloc (6) est délimitée par :
- - un panneau frontal (10B) rectangulaire,
- deux panneaux latéraux (12B, 12C) de forme rectangulaire, avec un épaulement arrière,
- un panneau inférieur (27B),
- deux panneaux supérieurs respectivement un couvercle (9B) et un panneau (28B) en forme de L.

7. Ensemble mobilier selon l'une des revendications 1 à 6, comprenant des vestiaires (7) ou casier individuels étant agencés au-dessus dudit bloc (6) et/ou reposant sur celui-ci.

8. Ensemble selon la revendication précédente, **caractérisé en ce qu'**à l'intérieur du bloc (6) est prévu un conduit unique, relié par des orifices à chaque des casiers/vestiaires (7) individuels.

## Patentansprüche

1. Möbelsystem (1) oder Einrichtung zum Ablegen von Kleidungsstücken und/oder Schuhen um sie zu trocknen, zum einen mindestens einen Aufbewahrungsraum für Kleidungsstücke und/oder Schuhe umfassend, und zum anderen Belüftungs- und Zirkulationsmittel (34, 35, 36, 37) von Heiß- oder Warmluft für die Kleidungsstücke und/oder Schuhe um sie zu trocknen, wobei das System mindestens einen Block (6) umfasst, dessen Innenraum den Raum mit zumindest einem Teil der Belüftungsmittel (34, 35, 36, 37) bildet, wobei der Block (6) eine Sitzfläche oder einen Sockel bilden kann, auf dem unter Freihalten eines Teils der Blockoberseite mindestens ein Schrank (7), ein individuelles Kleiderfach oder eine Garderobe angebracht und/oder befestigt werden kann, die dazu vorgesehen sind, Kleidungsstücke und/oder Schuhe und/oder persönliche Gegenstände des Anwenders/der Anwenderin aufzunehmen und darauf abzulegen, **dadurch gekennzeichnet, dass** die Garderobe oder das individuelle Kleiderfach mit dem Innenraum des hohlen Blocks (6) verbunden werden kann, um die Heiß- oder Warmluft aus dem Block aufzunehmen und das Wärmen der Kleidungsstücke zu ermöglichen und dadurch, dass im Block 6B ein Fach (23B) für die Aufnahme persönlicher Gegenstände und Kleidungsstücke, wie z. B. Schuhe oder Stiefel vorgesehen ist, und dadurch, dass der Innenraum des Blocks (6) Abtrennmittel (31, 32) enthält, die zum einen ein Abtrennen zwischen dem Fach (23B) und dem Gehäuse (31), in dem sich das Heizsystem (35, 37) befindet, ermöglichen, und zum anderen durch die durchgehenden Öffnungen (13B, 11B) ein gezieltes Strömen der Heiß- oder Warmluft auf die Schuhe gewährleisten.

2. System nach Anspruch 1, **dadurch gekennzeichnet, dass** es eine freie horizontale Oberseite (9B) umfasst, die sich insbesondere entlang einer waagrechten und zur Ausrichtung der Garderoben senkrechten Achse erstreckt und den Anwendern/Anwenderinnen zum Beispiel ermöglicht, sich hinzusetzen, eine Tasche abzulegen, einen Fuß daraufzustellen, um die Schnürsenkel zu binden/lösen.

3. System nach einem der Ansprüche 1 oder 2, **dadurch gekennzeichnet, dass** die Belüftungsmittel Mittel (34, 36) zum Ansaugen von temperierter Raumluft in dem sich das Möbelsystem befindet, umfassen, während nach einer anderen Ausführungart die Belüftungsmittel Mittel zum Ansaugen (34, 36) von Frischluft und Heizmittel (35, 37) für die angesaugte Luft enthalten.

4. System nach einem der Ansprüche 1 bis 3, **dadurch gekennzeichnet, dass** die Aufwärm- oder Heizmittel (35, 37) für die Luft mit einem Thermometer und einem Einschaltsystem verbunden sind, sodass die Raumluft oder die Frischluft erwärmt wird, wenn diese eine niedrigere Temperatur als ein vorgegebener Grenzwert, z. B. 20°C, aufweist.

5. System nach einem der Ansprüche 1 bis 4, **dadurch gekennzeichnet, dass** im Blockinnenraum (6) Luftbehandlungsvorrichtungen vorgesehen sind, wie zum Beispiel Mittel zum Sprühen und/oder Verdampfen von wohlriechenden, pilz- und bakterientötenden Mitteln usw.

6. System nach einem der Ansprüche 1 bis 5, **dadurch gekennzeichnet, dass** der Blockinnenraum (6) abgegrenzt ist durch :
- eine rechteckige Frontwand (10B),
- zwei rechteckige Seitenwände (12B, 12C) mit einem rückseitigen Absatz,
- eine Bodenwand (27B),
- zwei obere Wände in Form eines Deckels (9B) und einer L-förmigen Wand (28B).

7. Möbelsystem nach einem der Ansprüche 1 bis 6 mit Garderoben (7) oder individuellen Kleiderfächern, die auf dem Block (6) angeordnet und/oder darauf abgestellt sind.

8. System nach vorausgehendem Anspruch, **dadurch gekennzeichnet, dass** im Innenraum des Blocks (6) eine einzige Leitung vorgesehen ist, die über Öffnungen mit allen einzelnen individuellen Garderoben/Kleiderfächern (7) verbunden ist.

## Claims

1. A furniture assembly (1) or an installation designed for storing clothing and/or shoes and for drying the same, of the type comprising firstly at least one enclosure for storing clothing and/or shoes and secondly means for ventilation and circulation (34, 35, 36, 37) of hot or reheated air over said clothing and/or shoes in order to dry them, wherein said assembly comprises at least one unit (6), the inside of which forms said enclosure incorporating at least part of said ventilation means (34, 35, 36, 37), wherein said unit (6) is adapted to form a seat or base on which at least one closet (7), compartment or personal locker designed to receive and store a user's clothing/shoes and/or personal belongings, **characterized in that** said compartment or personal locker can be connected to the inside of said hollow unit (6) to receive hot or heated air from the unit to allow the heating of said clothing, and **in that** the unit 6B contains a compartment (23B) designed to receive personal belongings, clothing or shoes or boots and **in that** the enclosure of the unit (6) includes partitioning means (31, 32) that firstly separate said compartment (23B) from the box (31) containing the heating system (35, 37) and are secondly adapted to force hot or reheated air over said shoes, for example by comprising through openings (13B; 11B).

2. An assembly according to claim 1, **characterized in that** it comprises a free horizontal upper surface (9B), particularly articulated on a horizontal axis and transversal to the alignment of the lockers, allowing users to sit down, put their bags, support a foot to tie/untie the laces of a shoe, for example.

3. An assembly according to any of claims 1 or 2, **characterized in that** the ventilation means comprise means (34, 36) for suctioning temperate air from the room in which the furniture assembly is located, whereas in an alternative, the ventilation means include means (34, 36) for suctioning outside air and means (35, 37) for heating said suctioned air.

4. An assembly according to any of claims 1 to 3, **characterized in that** the means (35, 37) for reheating or heating the air are associated with a thermometer and a tripping system so as to heat the air from the room or the outside when its temperature is below a given threshold, for example 20 °C.

5. An assembly according to any of claims 1 to 4, **characterized in that** air treatment devices are provided in the enclosure of the unit (6) such as for example means for vaporizing and/or evaporating deodorant, fungicide, bactericide etc.

6. An assembly according to any of claims 1 to 5, **characterized in that** the enclosure of the unit (6) is demarcated by:
- a rectangular front panel (1 OB),
- two side panels (12B, 12C) with rectangular shapes and a shoulder at the rear,
- a lower panel (27B),
- two upper panels, a cover (9B) and an L-shaped panel (28B) respectively.

7. A furniture assembly according to any of claims 1 to 6, comprising lockers (7) or personal compartments, arranged above said unit and/or supported by it.

8. An assembly according to the preceding claim, **characterized in that** there is a single duct inside the unit (6), connected by openings to each personal compartment or locker (7).
